# EUROPÄISCHE PATENTSCHRIFT

(11) **EP 2 107 191 B1**
(45) Veröffentlichungstag und Bekanntmachung des Hinweises auf die Patenterteilung: **23.10.2013**
(21) Anmeldenummer: 09155716.5
(22) Anmeldetag: 20.03.2009
(51) Int. Cl.: E05B 17/22, E05B 47/00, E05B 63/18, E05B 13/00

(54) **Schloss mit einem Selektorelement zur Umstellung der Funktionseigenschaften des Schlosses**
Lock with a selector element for changing the operational properties of the lock
Serrure avec un sélecteur pour modifier les fonctions d'une serrure

(30) Priorität: 31.03.2008 DE 102008016698
(43) Veröffentlichungstag der Anmeldung: 07.10.2009
(73) Patentinhaber: Dorma GmbH + Co. KG, 58256 Ennepetal (DE)
(72) Erfinder: Speckamp, Hans-Rainer, 58339, Breckerfeld (DE)
(74) Vertreter: Vogel, Andreas

(56) Entgegenhaltungen:
- DE-A1- 3 211 076
- DE-U1- 20 009 716
- GB-A- 2 257 196
- US-A1- 2003 079 508
- US-A1- 2006 144 103

## Beschreibung

Die vorliegende Erfindung betrifft ein Schloss für eine Tür, ein Fenster oder dergleichen, mit einem Schlossgehäuse aufweisend einen Stulp, wobei im Schlossgehäuse eine Schließmechanik mit einem Riegelelement und einem Mitnehmerelement zur Wechselwirkung mit einem Schließzylinder aufgenommen ist, ferner umfassend ein Selektorelement, das manuell zwischen wenigstens zwei Selektorpositionen zur Umstellung der Funktionseigenschaften des Schlosses bewegbar ist.

Ein Schloss gemäß der oben stehend genannten Ausführung ist für den Gebrauch in Türen oder Fenstern bestimmt, wobei das Schloss ein Schlossgehäuse umfasst, in dem eine Schließmechanik aufgenommen ist. Die Schließmechanik bildet die spezifische Funktion des Schlosses, die durch ein Riegelelement und ein Mitnehmerelement ausgeführt sein kann, wobei das Riegelelement durch eine Drehung des Mitnehmerelementes bedienbar ist. Das Mitnehmerelement selbst ist zur Wechselwirkung mit einem Schließzylinder ausgeführt und kann durch einen Schlüssel im Schließzylinder gedreht werden. Durch eine Drehung des Mitnehmerelementes kann das Riegelelement zwischen wenigstens einer zurückgezogenen und einer hervorspringenden Position bewegt werden. Das Riegelelement kann eine Türfalle betreffen, die durch eine Türhandhabe beweglich ist, oder kann einen Riegel betreffen, der nur durch einen Schlüssel in einen Schließzylinder beweglich ist.

Darüber hinaus können Schlösser mit einem Selektorelement ausgeführt sein, wobei das Selektorelement zur Umstellung der Funktionseigenschaften des Schlosses bestimmt ist. Das Selektorelement kann von Hand bewegt werden und ist zwischen verschiedenen Selektorpositionen schaltbar, während das Schloss innerhalb eines Türblattes oder eines Fensterblattes montiert ist. Schlossgehäuse sind gewöhnlich mit einem Stulp ausgeführt, wobei das Selektorelement ein Freigabemittel aufweist, das von Hand aktiviert werden muss, um das Selektorelement zur Umschaltung des Selektorelementes zwischen den Selektorpositionen frei zu geben. Die Funktionseigenschaften des Schlosses können eine Arretierung der Türfalle oder der Türhandhabe betreffen oder es ist möglich, die Eigenschaften der Schließmechanik zu beeinflussen. Die Arretierung der Türfalle blockiert die Türfalle in einer zurückgezogenen Position, wobei die Türfalle nur in die hervorspringende Position wieder überführt werden kann, wenn das Selektorelement zurück in die zugeordnete Selektorposition zur Freigabe der Türfalle umgeschaltet wird, z.B GB 2 257 196 A offenbart ein derartiges Schloss, gemäß dem Oberbegriff des Anspruchs 1.

Wenn viele Schlösser innerhalb eines Gebäudes wie ein Hotelgebäude, ein Krankenhausgebäude oder ein öffentliches Gebäude vorgesehen sind, kann es notwenig sein, die Bedienung des Selektorelementes innerhalb des Schlosses zu steuern. Wie bereits bekannt, kann das Selektorelement durch Freigabemittel blockiert werden, um die Bedienung des Selektorelementes zu verhindern, wenn die Funktionseigenschaften des Schlosses nicht verändert werden sollen. Wenn jedoch eine große Anzahl verschiedener Schlösser innerhalb eines Gebäudes wie oben stehend erwähnt vorgesehen sind, kann von einer Person wie einem Hausmeister nicht erwartet werden, jedes Schloss bzgl. der Position des Selektorelementes zu kontrollieren. Folglich ist ein erweiterter Funktionsumfang des Schlosses gefordert, durch den die Bedienung des Selektors und insbesondere die Selektorposition gesteuert werden kann.

Es ist daher die Aufgabe der vorliegenden Erfindung die oben stehend genannten Nachteile zu überwinden. Insbesondere ist es die Aufgabe der vorliegenden Erfindung, ein Schloss mit einem Selektorelement bereit zu stellen, das einen erweiterten Funktionsumfang in Bezug auf eine Steuerung des Selektorelementes aufweist und die eine alternative Freigabe des Selektorelementes hat.

Diese Aufgabe wird durch ein Schloss mit einem Selektorelement zur Umstellung der Funktionseigenschaften des Schlosses gemäß der Lehre des Anspruches 1 der vorliegenden Erfindung gelöst. Ein bevorzugtes Ausführungsbeispiel der Erfindung ist durch die Unteransprüche angegeben.

Die Erfindung schließt die technische Lehre ein, dass ein elektrisches Mittel zur Wechselwirkung mit dem Selektorelement vorgesehen ist und die Schließmechanik ein Handhabeelement zur Freigabe des Selektorelementes umfasst, derart, dass das Handhabeelement aktiviert werden muss, bevor das Selektorelement zwischen den Selektorpositionen beweglich ist. Das Handhabeelement ist beweglich im Selektorelement aufgenommen, wobei die Bewegungsrichtung des Handhabeelementes senkrecht zur Bewegungsrichtung des Selektorelementes ausgerichtet ist.

Gemäß der erfindungsgemäßen Anordnung wenigstens eines elektrischen Mittels ist eine Steuerung des Selektorelementes ermöglicht. Das elektrische Mittel kann jede Art eines mechanisch-elektrisch wechselwirkenden Mittels betreffen, um eine elektrisch-mechanische Wechselwirkung zwischen dem elektrischen Mittel und dem Selektorelement zu schaffen. Die Wechselwirkung zwischen dem elektrischen Mittel und dem Selektorelement kann eine direkte Wechselwirkung oder eine Wechselwirkung beispielsweise über ein Freigabemittel zur Freigab des Selektorelementes betreffen. Die Anordnung des elektrischen Mittels kann eine elektrische Information über das Selektorelement bereitstellen, wobei neben einer Information über die Selektorposition das elektrische Mittel dazu ausgeführt sein kann, direkten Einfluss auf die Bedienung des Selektorelementes zu nehmen. Folglich ist eine externe Verbindung durch eine Verkabelung zum Schloss vorgesehen, die mit einer peripheren, externen Vorrichtung verbunden sein kann.

Gemäß eines bevorzugten Ausführungsbeispieles der vorliegenden Erfindung ist das elektrische Mittel als Teil der Schließmechanik ausgeführt, welches innerhalb des Schlossgehäuses angeordnet ist. Alternativ kann das elektrische Mittel außerhalb des Schlossgehäuses angeordnet sein, sofern eine Wechselwirkung mit dem Selektorelement ermöglicht ist. Das elektrische Mittel kann in jeder Einbauposition innerhalb des Schlossgehäuses angeordnet werden.

Eine weitere Ausführungsform der vorliegenden Erfindung stellt ein elektrisches Mittel bereit, das als elektrisches Detektormittel ausgeführt ist, um die Selektorposition des Selektorelementes zu detektieren. Neben der Erkennung der Selektorposition kann die Aktivierung des Freigabemittels zur Freigabe des Selektorelementes erkannt werden. Das Freigabemittel zur Freigabe des Selektorelementes um das Selektorelement zu bedienen, kann ein Handhabeelement umfassen, das von Hand bedient werden kann.

Gemäß einer weiteren Ausführungsform kann das Freigabemittel zur Freigabe des Selektorelementes ein Stoppelement umfassen, das durch die Bedienung des Handhabeelementes verschiebbar ist. Folglich kann eine Kerbe-Haken-Eingriffsgeometrie zwischen dem Selektorelement und dem Stoppelement vorgesehen sein. Wenn das Handhabeelement manuell bedient wird, kann der Eingriff zwischen dem Selektorelement und dem Stoppelement gelöst werden, um eine Umstellung des Selektorelementes zwischen verschiedenen Selektorpositionen zu ermöglichen. Folglich kann das elektrische Mittel die Bewegung des Stoppelementes oder bevorzugt den Eingriff zwischen dem Haken und der Kerbe detektieren.

Vorteilhafterweise umfasst das elektrische Detektormittel ein taktiles Detektorelement, das die Selektorposition des Selektorelementes erkennt. Das taktile Detektormittel betrifft eine Ausführungsform des elektrischen Detektormittels als Sensorvorrichtung, die auf einer mechanischen Sensierung der Selektorposition beruht. Neben einem taktilen Detektorelement umfasst das elektrische Detektormittel ein kontaktloses Detektormittel wie einem magnetischen Näherungssensor. Ein weiteres kontaktloses Detektormittel kann durch einen induktiven Näherungssensor zur Erkennung der Selektorposition oder bevorzugt der Eingriffssituation des Freigabemittels bereitgestellt werden.

Eine weitere Ausführungsform eines kontaktlosen Detektormittels kann als Hall-Sensor ausgeführt sein, wobei jede Art eines kontaktlosen Detektormittels wie optische Detektormittel innerhalb des Schlossgehäuses angeordnet sein können.

Betreffend eine weitere bevorzugte Ausführungsform der vorliegenden Erfindung ist das elektrische Mittel als elektrisches Schaltmittel ausgeführt, um die Funktion des Selektorelementes zu aktivieren oder zu deaktivieren. Als Alternative zum oben stehend erwähnten elektrischen Detektormittel zur Erkennung des Schaltzustandes oder des Funktionsstatus des Selektorelementes oder des Freigabemittels kann das elektrische Mittel als Schaltmittel ausgeführt sein, um das Selektorelement oder bevorzugt das Freigabemittel zu aktivieren oder zu deaktivieren. Folglich kann das elektrische Schaltmittel zur Freigabe oder zur Sperrung der Funktion des Handhabeelementes ausgebildet sein. Die Sperrung kann ein formschlüssiges Eingriffselement umfassen, welches in das Handhabeelement eingreift, und das Handhabeelement kann im Ergebnis nicht in die Freigabeposition gedrückt werden. Nur wenn das elektrische Schaltmittel aktiviert wird und das formschlüssige Eingriffselement aus der Formschlussposition zurückgezogen ist, kann das Handhabeelement bedient werden und das Selektorelement kann zur Umstellung seiner Position freigegeben werden.

Das elektrische Mittel kann mit einer externen Steuereinheit zur Steuerung des Schaltstatus des Selektorelementes verbunden werden. Insbesondere in einem Gebäude mit einer großen Anzahl verschiedener Schlösser mit zugeordneten Selektorelementen kann eine Steuereinheit beispielsweise in einer Zentrale des Gebäudes vorgesehen sein, und die Steuereinheit kann den Bedienstatus des Selektorelementes oder des Freigabemittels steuern, wobei als Alternative die Selektorposition des Selektorelementes auf einem Display angezeigt werden kann. Gemäß einer weiteren Ausführungsform kann die externe Steuereinheit dazu ausgeführt sein, das Freigabemittel für das Selektorelement zu sperren oder frei zu geben, wobei der Schaltstatus des Selektorelementes gesperrt oder freigegeben werden kann, wobei die Schaltfunktion mit einer Steuerfunktion zur Steuerung der tatsächlichen Position des Selektorelementes verbunden werden kann.

Gemäß einer weiteren Ausführungsform ist das elektrische Mittel innerhalb des Schlosses in Bezug auf die externe Steuereinheit galvanisch isoliert. Die Information über den tatsächlichen Status des Selektorelementes oder die Information über die Aktivierung oder Deaktivierung des Selektorelementes oder des Freigabemittels kann zwischen der externen Steuereinheit und dem elektrischen Mittel innerhalb des Schlossgehäuses durch galvanisch isolierte Mittel wie einer magnetischen oder einer optischen Transformation übertragen werden.

Gemäß einer weiteren Ausführungsform kann das elektrische Mittel mittels einer Transpondertechnologie (RSID-Technologie) mit der externen Steuereinheit kommunizieren, die eine weitere Art einer kontaktlosen Kommunikation mit einer galvanischen Isolation bildet.

Eine weitere Ausführungsform der vorliegenden Erfindung kann in verschiedenen Ausführungen des Riegelelementes gesehen werden, das als Türfalle, als Türriegel oder als Daumendreheinheit ausgebildet sein kann. Insbesondere dann, wenn das Selektorelement in eine bestimmte Position geschaltet wird, kann die Türfalle in einer zurückgezogenen Position arretiert werden, um die Türfalle außer Funktion zu setzen.

Weitere Einzelheiten, Merkmale und Vorteile des Gegenstandes der vorliegenden Erfindung sind in den abhängigen Ansprüchen und der folgenden Beschreibung der zugehörigen Figuren offenbart, die nur in beispielhafter Weise gezeigt sind. Die Figuren zeigen bevorzugte Ausführungsbeispiele der Erfindung, die in Verbindung mit den anhängigen Figuren beschrieben werden, in denen:
- Fig. 1: ein Ausführungsbeispiel des erfindungsgemäßen Schlosses mit einem Schlossgehäuse zeigt, in dem ein elektrisches Mittel angeordnet ist, das als eine Art Detektor- oder Schaltmittel ausgeführt sein kann;
- Fig. 2: ein Ausführungsbeispiel des Schlosses gemäß Figur 1 zeigt, wobei das elektrische Mittel als elektrisches Detektormittel ausgebildet ist und
- Fig. 3: ein Ausführungsbeispiel des Schlosses gemäß Figur 1 zeigt, wobei das elektrische Mittel als elektrisches Schaltmittel ausgeführt ist.

Figur 1 zeigt eine Draufsicht des Schlosses 1 gemäß der vorliegenden Erfindung. Das Schloss 1 weist ein Schlossgehäuse 2 auf, wobei die obere Abdeckung entfernt ist, um die Schließmechanik zu zeigen, welche innerhalb des Schlossgehäuses 2 aufgenommen ist. Das Schlossgehäuse 2 weist einen Stulp 3 auf, der die Vorderseite des Schlosses 1 in einem montierten Zustand beispielsweise innerhalb eines Türblattes bildet. Die Schließmechanik weist ein Riegelelement und ein Mitnehmerelement 4 auf, wobei das Riegelelement (nicht gezeigt) in das Schlossgehäuse 2 durch eine Rotation des Mitnehmerelementes 4 zurückziehbar ist. Ferner weist die Schließmechanik ein Selektorelement 5 auf, das zwischen verschiedenen Selektorpositionen A, B und C verschiebbar ist, wobei das Selektorelement 5 in seiner ersten Position A dargestellt ist. Abhängig von der Selektorposition A, B oder C kann das Schloss 1 verschiedene Funktionseigenschaften besitzen, welche eine Sperrung der mechanischen Verbindung zwischen dem Übertragungselement 4 und dem Riegelelement, einer Sperrung der Türfalle usw. betreffen kann.

Die Verschiebung des Selektors 5 kann durch eine Aktivierung des Freigabemittels ausgeführt werden, das ein Handhabungselement 7 umfasst, das als Teil der Schließmechanik verstanden werden kann und das innerhalb einer Vertiefung im Stulp 3 angeordnet ist. Das Handhabungselement 7 ragt aus dem Stulp heraus und ist manuell zwischen einer Eingriffsposition und einer Freigabeposition beweglich, wobei das Handhabungselement 7 von Hand senkrecht in den Stulp eindrückbar ist. Nur dann, wenn das Handhabeelement 7 in den Stulp 3 hineingedrückt ist, kann das Selektorelement 5 zwischen den Positionen A, B oder C umgeschaltet werden.

Um die Position des Selektorelementes 5 zu erkennen oder das Umschalten des Selektorelementes 5 zwischen den Selektorpositionen A, B oder C zu ermöglichen oder zu verhindern, ist ein elektrisches Mittel 6 zur Wechselwirkung mit dem Selektorelement 5 vorgesehen. Das Selektorelement 5 weist ein Verbindungsteil 8 auf, um eine mechanisch-elektrische Verbindung zwischen dem Selektorelement 5 und dem elektrischen Mittel 6 zu schaffen. Wie gezeigt kann das Verbindungsteil 8 ein erweiterter Teil des Selektorelementes 5 sein, das sich in das elektrische Mittel 6 hinein erstreckt, wobei das Verbindungsteil 8 mit dem Selektorelement 5 mitbewegt ist. Folglich ist das elektrische Mittel 6 zur Erkennung der Selektorposition A, B oder C ausgeführt, wobei das elektrische Mittel 6 alternativ zur Umschaltung des Selektorelementes 5 zwischen den Positionen A, B oder C ausgeführt ist. Das elektrische Mittel 6 weist eine Verkabelung 9 auf, wobei die Verkabelung aus dem Schlossgehäuse 2 beispielsweise zu einer externen Steuereinheit hin herausgeführt ist.

Figur 2 zeigt ein weiteres Ausführungsbeispiel des elektrischen Mittels 6, das als kontaktloses elektrisches Detektormittel 6a ausgeführt ist. Das kontaktlose Detektormittel kann als magnetischer Näherungssensor, als induktiver Näherungssensor, als Hall-Sensor oder gemäß jeder weiteren Art eines kontaklosen Sensors zur Bestimmung der Position des Selektorelementes 5 ausgeführt sein. Das elektrische Detektormittel 6a wirkt mit einem Detektorelement 10 zusammen, wobei das elektrische Mittel 6 in einer unbeweglichen Position innerhalb des Schlossgehäuses 2 angebracht und das Detektorelement 10 am Selektorelement 5 angebracht ist, und der Bewegung des Selektorelementes 5 folgt. Folglich hängt der Abstand zwischen dem Detektorelement 10 und dem elektrischen Detektormittel 6a von der Selektorposition A, B oder C ab, und das elektrische Detektormittel 6a kann eine Information über die Selektorposition durch eine Messung des Abstandes zum Detektorelement 10 bereitstellen.

Das Freigabemittel mit dem Handhabeelement 7 ist in einem aktivierten Zustand gezeigt, wobei das Handhabeelement 7 in den Stulp 3 des Schlossgehäuses 2 hineingedrückt ist. Das Freigabemittel umfasst ein Stoppelement 11, wobei zwischen dem Stoppelement 11 und dem Selektorelement 5 eine Eingriffsgeometrie mit verschiedenen Kerben 12a, 12b und einem Haken 13 ausgebildet ist. Wenn das Stoppelement 11 zur Freigabe des Selektorelementes 5 aktiviert wird, greift der Haken 13 des Selektorelementes 5 nicht in eine der Kerben 12a, 12b ein, und das Selektorelement 5 ist zwischen den verschiedenen Selektorpositionen A, B oder C beweglich. Als Alternative kann das Detektorelement 10 am Stoppelememt 11 aufgenommen sein, und durch das elektrische Detektormittel 6a kann der Freigabezustand des Stoppelementes 11 erkannt werden. Das Stoppelement 11 ist um eine Schwenkachse 14 schwenkbar, und das elektrische Detektormittel 6a kann eine Information über die Selektorposition oder den Aktivierungszustand des Freigabemittels über die Verkabelung 9 an eine externe Steuereinheit liefern.

Figur 3 zeigt ein weiteres Ausführungsbeispiel des erfindungsgemäßen Schlosses mit einem Schlossgehäuse 2, in dem ein elektrisches Mittel 6 angeordnet ist, welches als elektrisches Schaltmittel 6b ausgeführt ist. Lediglich als Beispiel ist das elektrische Mittel 6b zwischen dem Stulp 3 und dem Selektorelement 5 angeordnet und wirkt mit einem Eingriffselement 15 zusammen, das zum Eingriff in das Handhabeelement 7 angeordnet ist. Durch einen Eingriff des Eingriffselementes 15 in das Handhabeelement 7 wird ein Formschluss zwischen dem Element 15 und dem Element 7 gebildet, und das Handhabeelement 7 kann nicht in den Stulp 3 hineingedrückt werden. Folglich ist es nicht möglich, das Freigabemittel zur Freigabe des Selektorelementes zu aktivieren, und die Selektorposition A, B oder C kann nicht umgeschaltet werden.

Die vorliegende Erfindung ist nicht auf die oben stehend aufgeführten Ausführungsbeispiele begrenzt, welche lediglich beispielhaft dargestellt sind und kann in verschiedener Weise innerhalb des Schutzumpfanges der vorliegenden Erfindung, der durch die abhängigen Ansprüche bestimmt ist, verändert werden. Folglich ist die Erfindung ebenfalls auf verschiedene Ausführungen des Schlosses 1 beispielsweise mit einer linear bewegbaren Türfalle, mit einer schwenkbaren Türfalle oder mit einer Daumendreheinheit oder mit einer Handhabe anwendbar, die mit einem Übertragungselement 4 zusammenwirkt.

### Bezugszeichenliste

- 1: Schloss
- 2: Schlossgehäuse
- 3: Stulp
- 4: Mitnehmerelement
- 5: Selektorelement
- 6: elektrisches Mittel
- 6a: elektrisches Detektormittel
- 6b: elektrisches Schaltmittel
- 7: Handhabeelement
- 8: Verbindungsteil
- 9: Verkabelung
- 10: Detektorelement
- 11: Stopelement
- 12a,12b: Kerbe
- 13: Haken
- 14: Schwenkachse
- 15: Eingriffselement

- A: erstes Selektorelement
- B: zweites Selektorelement
- C: drittes Selektorelement

## Patentansprüche

1. Schloss (1) für eine Tür, ein Fenster oder dergleichen mit einem Schlossgehäuse (2), das einen Stulp (3) aufweist, wobei innerhalb des Schlossgehäuses (2) eine Schließmechanik mit einem Riegelelement und einem Mitnehmerelement (4) zur Wechselwirkung mit einem Schließzylinder aufgenommen ist, ferner umfassend ein Selektorelement (5), welches manuell zwischen wenigstens zwei Selektorpositionen (A, B, C) zur Umstellung der Funktionseigenschaften des Schlosses (1) verschiebbar ist, **dadurch gekennzeichnet, dass**
wenigstens ein elektrisches Mittel (6) zur Wechselwirkung mit dem Selektorelement (5) vorgesehen ist und die Schließmechanik ein Handhabeelement (7) zur Freigabe des Selektorelementes (5) umfasst, derart, dass das Handhabeelement (7) aktiviert werden muss, bevor das Selektorelement (5) zwischen den Selektorpositionen (A, B, C) verschiebbar ist, wobei das Handhabeelement (7) innerhalb des Selektorelementes (5) beweglich aufgenommen ist,

2. Schloss (1) gemäß Anspruch 1, **dadurch gekennzeichnet, dass** das elektrische Mittel (6) als Teil der Schließmechanik ausgeführt ist und das innerhalb des Schlossgehäuses (2) aufgenommen ist.

3. Schloss (1) nach einem der Ansprüche 1 oder 2, **dadurch gekennzeichnet, dass** das elektrische Mittel (6) als elektrisches Detektormittel (6a) ausgeführt ist, um die Selektorposition (A, B, C) des Selektorelementes (5) zu bestimmen.

4. Schloss (1) nach Anspruch 3, **dadurch gekennzeichnet, dass** das elektrische Detektormittel (6a) ein taktiles Detektorelement umfasst, das die Selektorposition (A, B, C) des Selektorelementes (5) erkennt.

5. Schloss (1) nach einem der Ansprüche 3 oder 4, **dadurch gekennzeichnet, dass** das elektrische Detektormittel (6a) ein kontaktloses Detektormittel wie einen magnetischen Näherungssensor umfasst.

6. Schloss (1) gemäß einem der Ansprüche 3 oder 4, **dadurch gekennzeichnet, dass** das elektrische Detektormittel (6a) einen induktiven Näherungssensor zur Erkennung der Selektorposition (A, B, C) des Selektorelementes (5) umfasst.

7. Schloss (1) nach Anspruch 1, **dadurch gekennzeichnet, dass** die Bewegungsrichtung des Handhabeelementes (7) senkrecht zur Bewegungsrichtung des Selektorelementes (5) ausgerichtet ist.

8. Schloss (1) nach Anspruch 1 oder 7, **dadurch gekennzeichnet, dass** die Wechselwirkung des elektrischen Mittels (6) mit dem Selektorelement (5) über das Handhabeelement (7) ausgebildet ist, wobei das elektrische Mittel (6) zur Erkennung einer Aktivierung des Handhabeelementes (7) angeordnet ist.

9. Schloss (1) nach Anspruch 1, **dadurch gekennzeichnet, dass** das elektrische Mittel (6) als elektrisches Schaltmittel (6b) ausgeführt ist, um die Funktion des Selektorelementes (5) zu aktivieren oder zu deaktivieren.

10. Schloss (1) nach Anspruch 9, **dadurch gekennzeichnet, dass** das elektrische Schaltmittel (6b) zur Freigabe oder zur Sperrung der Funktion des Handhabeelementes (7) ausgebildet ist.

11. Schloss (1) nach einem der vorgenannten Ansprüche, **dadurch gekennzeichnet, dass** das elektrische Mittel (6) mit einer externen Steuereinheit zur Steuerung des Schaltzustandes des Selektorelementes (5) kombinierbar ist.

12. Schloss (1) nach Anspruch 11, **dadurch gekennzeichnet, dass** das elektrische Mittel (6) innerhalb des Schlosses (1) von der externen Steuereinheit galvanisch getrennt ist.

13. Schloss (1) nach einem der vorgenannten Ansprüche, **dadurch gekennzeichnet, dass** das Riegelelement als Türfalle ausgeführt ist, wobei die Funktionseigenschaften des Schlosses (1) eine Türfallenfeststellung betreffen, um die Türfalle in einer zurückgezogenen Position festzustellen, wenn das Selektorelement (5) in eine bestimmte Position (A, B, C) geschaltet ist.

## Claims

1. A lock (1) for a door, a window or suchlike with a lock housing (2) which has a sleeve (3), whereby arranged within the lock housing (2) are a locking mechanism with a bolt element and a catch element (4) for interacting with a locking cylinder, and also comprises a selector element (5) which can be manually moved between at least two selector positions (A, B, C) in order to change the functional properties of the lock (1), **characterised in that**
at least one electrical device (6) for interacting with the selector element (5) is provided and the locking mechanism comprises an operating element (7) to release the selector element (5) in such a way that the operating element (7) has to be activated before the selector element (5) can be moved between the selector positions (A, B, C), whereby the operating element (7) is accommodated in a movable manner within the selector element (5).

2. The lock (1) in accordance with claim 1, **characterised in that** the electrical device (6) is designed as part of the locking mechanism and is accommodated within the lock housing (2).

3. The lock (1) in accordance with any one of claims 1 or 2, **characterised in that** the electrical device (6) is designed as an electrical detector device (6a) in order to determine the selector position (A, B, C) of the selector element (5).

4. The lock (1) in accordance with claim 3, **characterised in that** the electrical detector device (6a) comprise a tactile detector element that recognises the selector position (A, B, C) of the selector element (5).

5. The lock (1) in accordance with any one of claims 3 or 4, **characterised in that** the electrical detector device (6a) comprises a contactless detector device such as a magnetic proximity sensor.

6. The lock (1) in accordance with any one of claims 3 or 4, **characterised in that** the electrical detector device (6a) comprises an inductive proximity sensor in order to recognise the selector position (A, B, C) of the selector element (5).

7. The lock (1) in accordance with claim 1, **characterised in that** the direction of movement of the operating element (7) is perpendicular to the direction of movement of the selector element (5).

8. The lock (1) in accordance with claim 1 or 7, **characterised in that** the interaction between the electrical device (6) and the selector element (5) takes place via the operating element (7), whereby the electrical device (6) is arranged to recognise an activation of the operating element (7).

9. The lock (1) in accordance with claim 1, **characterised in that** the electrical device (6) is designed as an electrical switching device (6b) in order to activate or to deactivate the function of the selector element (5).

10. The lock (1) in accordance with claim 9, **characterised in that** the electrical switching device (6b) is designed to release or to block the function of the operating element (7).

11. The lock (1) in accordance with any one of the preceding claims, **characterised in that** the electrical device (6) can be combined with an external control unit in order to control the switching mode of the selector element (5).

12. The lock (1) in accordance with claim 11, **characterised in that** within the lock (1) the electrical device (6) is galvanically separated from the external control unit.

13. The lock (1) in accordance with any one of the preceding claims, **characterised in that** the bolt element is designed as a door handle, whereby the functional properties of the lock (1) relate to a calmped door handle position in order to fix the door handle in a retracted position when the selector element (5) is switched into a certain position (A, B, C).

## Revendications

1. Serrure (1) pour une porte, une fenêtre ou élément analogue avec un boîtier de serrure (2), qui présente une feuillure (3), un mécanisme de fermeture avec un élément de verrouillage et un élément d'entraînement (4) étant logé à l'intérieur du boîtier de serrure (2) pour interaction avec un cylindre de fermeture, comprenant en outre un élément sélecteur (5) qui peut être déplacé manuellement entre au moins deux positions de sélecteur (A, B, C) pour changer les propriétés de fonctionnement de la serrure (1), **caractérisée en ce qu'**
au moins un moyen électrique (6) est prévu pour interagir avec l'élément sélecteur (5) et le mécanisme de fermeture comprend un élément de manipulation (7) pour libérer l'élément sélecteur (5) de sorte que l'élément de manipulation (7) doit être actionné avant que l'élément sélecteur (5) ne puisse être déplacé entre les positions de sélecteur (A, B, C), l'élément de manipulation (7) étant logé à l'intérieur de l'élément sélecteur (5).

2. Serrure (1) selon la revendication 1, **caractérisée en ce que** le moyen électrique (6) est réalisé comme partie du mécanisme de fermeture et est logé à l'intérieur du boîtier de serrure (2).

3. Serrure (1) selon une quelconque des revendications 1 ou 2, **caractérisée en ce que** le moyen électrique (6) est réalisé comme un moyen détecteur électrique (6a) pour définir la position de sélecteur (A, B, C) de l'élément sélecteur (5).

4. Serrure (1) selon la revendication 3, **caractérisée en ce que** le moyen détecteur électrique (6a) comprend un élément détecteur tactile qui identifie la position de sélecteur (A, B, C) de l'élément sélecteur (5).

5. Serrure (1) selon une quelconque des revendications 3 ou 4, **caractérisée en ce que** le moyen détecteur électrique (6a) comprend un moyen détecteur sans contact comme un capteur de proximité magnétique 6.

6. Serrure (1) selon une quelconque des revendications 3 ou 4, **caractérisée en ce que** le moyen détecteur électrique (6a) comprend un capteur de proximité inductif pour identifier la position de sélecteur (A, B, C) de l'élément sélecteur (5).

7. Serrure (1) selon la revendication 1, **caractérisée en ce que** le sens de déplacement de l'élément de manipulation (7) est orienté perpendiculairement au sens de déplacement de l'élément sélecteur (5).

8. Serrure (1) selon la revendication 1 ou 7, **caractérisée en ce que** l'interaction du moyen électrique (6) avec l'élément sélecteur (5) est constituée par l'élément de manipulation (7), le moyen électrique (6) étant disposé pour identifier une activation de l'élément de manipulation (7).

9. Serrure (1) selon la revendication 1, **caractérisée en ce que** le moyen électrique (6) est réalisé comme un moyen de commutation électrique (6b) pour activer ou désactiver la fonction de l'élément sélecteur (5).

10. Serrure (1) selon la revendication 9, **caractérisée en ce que** le moyen de commutation électrique (6b) est constitué pour libérer ou bloquer la fonction de l'élément de manipulation (7).

11. Serrure (1) selon une quelconque des revendications précitées, **caractérisée en ce que** le moyen électrique (6) peut être combiné avec une unité de commande externe pour piloter l'état de commutation de l'élément sélecteur (5).

12. Serrure (1) selon la revendication 11, **caractérisée en ce que** le moyen électrique (6) à l'intérieur de la serrure (1) est galvaniquement séparé de l'unité de commande externe.

13. Serrure (1) selon une quelconque des revendication précitées, **caractérisée en ce que** l'élément de verrouillage est réalisé comme loquet de porte, les propriétés de fonctionnement de la serrure (1) concernant un blocage du loquet de porte pour fixer le loquet de porte dans une position retirée si l'élément sélecteur (5) est enclenché dans une position définie (A, B, C).
